# EUROPÄISCHE PATENTANMELDUNG

(11) **EP 0 352 592 A1**
(43) Veröffentlichungstag der Anmeldung: **31.01.1990**
(21) Anmeldenummer: 89113089.0
(22) Anmeldetag: 17.07.1989
(51) Int. Cl.: H01F 23/00

(54) **Stromversorgungsgerät für elektronische Einrichtungen**

(30) Priorität: 28.07.1988 DE 8809646 U
(71) Anmelder: SIEMENS AKTIENGESELLSCHAFT, 80333 München (DE)
(72) Erfinder: del Valle El Cid, José Luis, D-7500 Karlsruhe 21 (DE)

(57) **Zusammenfassung**

Das Stromversorgungsgerät enthält einen Netztransformator (2), der primärseitig an das Speisenetz, sekundärseitig über weitere Schaltelemente (5, 6) an Verbraucher angeschlossen ist. Der Kern des Netztransformators (2) ist in einer zwischen Primärwicklung (3) und Sekundärwicklung (4) liegenden Ebene (a - a′) in zwei Teile (7, 7′) auftrennbar. Der die Primärwicklung (3) tragende Teil (7) des Kerns ist auf Führungselementen (8, 8′) senkrecht zur Trennebene (a - a′) zur Unterbrechung der induktiven Übertragung bewegbar.

Liegt die Trennebene (a -a′) in einer einen explisionssicheren von einem nicht explosionssicheren Bereich trennenden Wand (10) einer elektronischen Einrichtung, so läßt sich die Zufuhr von Speiseenergie ohne Betätigung von Schaltern, Steckverbindungen oder dergleichen von außen her unterbrechen.

## Beschreibung

Die Erfindung betrifft ein Stromversorgungsgerät für elektronische Einrichtungen mit einem primärseitig an das Speisenetz, sekundärseitig über weitere Schaltelemente an das Versorgungsnetz angeschlossenen Netztransformator.

Die für elektronische Einrichtungen benötigten Betriebsspannungen im Niedrig-Voltbereich werden von Stromversorgungsgeräten geliefert.
Bei der Prozeßautomatisierung werden derartige elektronische Einrichtungen häufig in explosionsgefährdeter Umgebung eingesetzt. Es muß Sorge getragen werden, daß beim Schalten keine Funkenbildung auftreten kann.
Das Anschließen oder Trennen eines Stromversorgungsgeräts oder Verbrauchers an oder von seinem Speisenetz wurde bisher in der Weise vorgenommen, daß der Speisestrom von außerhalb ab- bzw. eingeschaltet wurde, bevor bzw. nachdem die Verbindung mit Klemmen oder Steckern zwischen Stromversorgungsgerät und Speisenetz hergestellt wurde. Dazu mußten ganze Anlagenteile abgeschaltet werden, und der Trennvorgang am Stromversorgungsgerät war relativ arbeitsaufwendig.

Die Erfindung, wie sie in den Ansprüchen gekennzeichnet ist, löst die Aufgabe, ein Stromversorgungsgerät zu schaffen, welches in einfacher Weise auch in explosionsgefährdeter Umgebung mit dem Netz verbind- oder vom Netz abtrennbar ist.

Zur Erläuterung der Erfindung ist in der Figur ein Ausführungsbeispiel schematisch dargestellt und im folgenden beschrieben.

Das Stromversorgungsgerät 1 besteht in bekannter Art aus einem Netztransformator 2 mit einem Rahmenkern, dessen Primärwicklung 3 aus dem Netz mit 220 V Wechselstrom gespeist wird. Die Sekundärwicklung 4 liefert über einen Gleichrichter 5 und eine Strom- oder Spannungsbegrenzungsschaltung 6 eine für den Betrieb der elektronischen Einrichtungen benötigte Ausgangsspannung von 24 V Gleichstrom.

Um das Stromversorgungsgerät ohne Verwendung von Schaltern, Steckern oder dergleichen vom Netz abzutrennen und wieder zuschalten zu können, ist der Kern des Netztransformators 2 in einer zwischen Primär- und Sekundärseite liegenden Ebene a - a′ aufgetrennt, so daß er aus zwei spiegelbildlich zu der Trennebene a - a′ angeordneten u-förmigen Teilen 7 und 7′ mit glatten Stirnflächen besteht.
Der die Primärwicklung 3 tragende Kernteil 7′ läßt sich auf Führungselementen 8, 8′, beispielsweise Führungsschienen oder Bolzen, senkrecht zu der Trennebene a - a′ bewegen.
Zur Inbetriebnahme des Stromversorgungsgeräts wird der bewegbare Kernteil 7′ an den fest angeordneten Kernteil 7 herangeführt, so daß ein praktisch luftspaltfreier Eisenweg für den Magnetfluß gebildet wird.

Zum Abschalten des Stromversorgungsgeräts wird der primärseitige Kernteil 7′ nach Lösung von mechanischen Befestigungsmitteln von der übrigen Schaltung abgezogen, der Ausgang des Stromversorgungsgeräts wird spannungslos, ohne daß an irgend einer Stelle eine Funkenbildung oder dergleichen auftreten kann. Bevorzugt wird das Stromversorgungsgerät in der Weise eingesetzt, daß die Trennebene a - a′ in der, einen ex-sicheren Bereich 9 abschließenden Trennwand 10 liegt.

## Patentansprüche

1. Stromversorgungsgerät für elektronische Einrichtungen mit einem primärseitig an das Speisenetz, sekundärseitig über weitere Schaltelemente an Verbraucher angeschlossenen Netztransformator, **dadurch gekennzeichnet**, daß der Kern des Netztransformators (2) in einer zwischen Primär- und Sekundärseite liegenden Ebene a - a′ auftrennbar ist.

2. Schaltungsanordnung nach Anspruch 1, **dadurch gekennzeichnet**, daß der die Primärwicklung (3) tragende Teil (7′) des Transformatorkerns auf Führungselementen (8, 8′) senkrecht zu der Trennebene a - a′ bewegbar ist.

3. Schaltungsanordnung nach Anspruch 1, **dadurch gekennzeichnet**, daß die Trennebene a - a′ in einer einen ex-sicheren Bereich (9) abschließenden Trennwand (10) liegt.
